# EUROPÄISCHE PATENTANMELDUNG

(11) **EP 4 667 379 A1**
(43) Veröffentlichungstag der Anmeldung: **24.12.2025**
(21) Anmeldenummer: 24182770.8
(22) Anmeldetag: 18.06.2024
(51) Int. Cl.: B65D 5/54

(54) **VERPACKUNG FÜR TIEFKÜHLPRODUKTE**

(71) Anmelder: Herbert Ospelt Anstalt, 9487 Bendern (LI)
(72) Erfinder: OSPELT, Philipp, 9487 Bendern (LI)
(74) Vertreter: Kaminski Harmann

(57) **Zusammenfassung**

Die Erfindung betrifft eine Verpackung (10) zur Aufnahme eines flachen Tiefkühlprodukts (1), insbesondere Tiefkühlpizza, wobei die Verpackung eine Oberseite (11), eine Unterseite (12), eine Vorderseite (13), eine Rückseite (14) und mindestens zwei weitere Seiten (15, 16) aufweist, die einen Innenraum zur Aufnahme des Tiefkühlprodukts bilden, und im wesentlichen aus einem einzigen Stück gefaltetem und geklebtem Wellkarton besteht, die Vorderseite eine Lasche (23), und einen Schlitz (25) aufweist, die Verpackung eine Aufreissperforation (20) aufweist, die die Lasche und einen Deckelteil (21) der Oberseite umschliesst, sodass durch ein Aufreissen entlang derAufreissperforation und ein Aufklappen des Deckelteils (21) ein Öffnen der Verpackung erfolgt, wobei durch das Aufklappen des Deckelteils in eine Offenposition eine Öffnung in der Form des Deckelteils in der Oberseite entsteht, durch welche das Tiefkühlprodukt aus dem Innenraum entnehmbar ist, durch ein Zurückklappen des Deckelteils in eine Verschlussposition die Öffnung wieder verschliessbar ist, wobei in der Verschlussposition die Lasche in den Schlitz einsteckbar ist, und durch ein Einstecken der Lasche in den Schlitz der Deckelteil in der Verschlussposition fixierbar ist.

## Beschreibung

Die vorliegende Erfindung betrifft eine Verpackung für tiefgekühlte Lebensmittel, insbesondere Tiefkühlpizza und ähnlich geformte Produkte, wie z. B. tiefgekühlte Pinsa, Flammkuchen oder Lahmacun.

Es ist allgemein bekannt, Tiefkühlpizzen und ähnliche Produkte in entsprechend flachen Pappschachteln zu verpacken. Diese sind maschinell faltbar und enthalten das tiefgekühlte Produkt - das in der Regel zusätzlich in Folie verschweisst ist. Sie gleichen damit den Umverpackungen anderer Tiefkühlprodukte. Sie sind sowohl leicht als auch platzsparend und stapelbar sowie kostengünstig in der Herstellung, in der Lagerung und im Transport.

Eine derartige gattungsgemässe Umverpackung bringt jedoch gewisse Nachteile mit sich. Insbesondere ist es nachteilig, dass sich eine solche Verpackung nicht für den Transport der zubereiteten Pizza eignet, beispielsweise vom Zubereitungsort zu an einem anderen Ort, um sie dort zu verzehren. Zum einen weist eine solche Verpackung zwar eine Öffnung auf, die es erlaubt, das in Folie verpackte gefrorene Produkt zu entnehmen, die Öffnung ist allerdings nicht gut geeignet, das heisse zubereitete Produkt wieder zurück in die Verpackung zu legen. Zum anderen ist die Verpackung auch weder ausreichend wärmeisolierend noch gegen Durchweichen durch Fett oder Wasserdampf des zubereiteten Produkts geschützt, so dass das Produkt bereits nach kurzem Aufenthalt in der Verpackung abkühlt und die Verpackung instabil wird. Auch ist diese Art der Verpackung nur schlecht als Unterlage für den Verzehr des Produkts verwendbar - beispielsweise wenn kein entsprechendes Geschirr verfügbar ist. Sie müsste zum einen erst umständlich entfaltet werden, und ist zum anderen zu dünn, um eine darunter befindliche Auflagefläche effektiv vor Schnitten, Hitze sowie Verunreinigung durch flüssige Bestandteile des Produkts zu schützen.

Für den Transport heisser Pizza (und ähnlichen Produkten) ist hingegen die Verwendung von speziellen Faltschachteln aus Kartonage bekannt. Beispielsweise werden solche sogenannten Pizzakartons beim Transport durch Pizzalieferdienste eingesetzt. Gattungsgemässe Pizzakartons sind z. B. in der DE 195 32 473 A1 und der WO 2022/184196 A1 offenbart. Sie werden von Hand gefaltet, sind gross und schwer und daher als Verpackungsmaterial in der industriellen Fertigung von Tiefkühlprodukten generell wenig geeignet. Auch ist für den Verbraucher bei derartigen Kartons nicht direkt erkennbar, ob die Verpackung bereits geöffnet wurde, wodurch die Lebensmittelsicherheit des Tiefkühlprodukts nicht gewährleistet ist.

Daher ist es eine Aufgabe der Erfindung, eine verbesserte Verpackung für Tiefkühlpizza und ähnliche Produkte bereitzustellen, die diesen Problemen Rechnung trägt. Insbesondere ist eine Aufgabe, eine solche Verpackung bereitzustellen, die dabei sowohl leicht, platzsparend und stapelbar als auch kostengünstig in der Herstellung, in der Lagerung und im Transport ist.

Weiterhin ist eine Aufgabe, eine solche Verpackung bereitzustellen, die zum Weitertransport des zubereiteten Produkts geeignet ist, insbesondere ein leichtes Einlegen und Entnehmen des zubereiteten Produkts erlaubt und es zudem vor schnellem Abkühlen schützt.

Eine weitere Aufgabe ist es, eine solche Verpackung bereitzustellen, die während des Weitertransports des zubereiteten Produkts formstabil bleibt, insbesondere widerstandsfähig gegen Durchfeuchtung durch das zubereitete Produkt ist.

Weiterhin ist eine Aufgabe, eine solche Verpackung bereitzustellen, die als Unterlage beim Verzehr des zubereiteten Produkts geeignet ist, insbesondere einen gewissen Schutz der darunter befindlichen Auflagefläche vor Hitze, Schnitten und Verunreinigung bietet.

Eine weitere Aufgabe ist es, eine solche Verpackung bereitzustellen, die bei Weitertransport und/oder Verwendung als Unterlage die Lebensmittelsicherheit des zubereiteten Produkts gewährleistet.

Mindestens eine dieser Aufgaben wird durch die Merkmale der unabhängigen Ansprüche oder der abhängigen Ansprüche erreicht.

Ein erster Aspekt der Erfindung betrifft eine Verpackung, die zur Aufnahme eines flachen Tiefkühlprodukts, beispielsweise Tiefkühlpizza, ausgestaltet ist. Dabei weist die Verpackung eine Oberseite, eine Unterseite, eine Vorderseite, eine Rückseite und mindestens zwei weitere Seiten auf, die gemeinsam einen Innenraum zur Aufnahme des Tiefkühlprodukts bilden. Sie besteht im wesentlichen aus einem einzigen Stück gefaltetem und geklebtem Karton, wobei mindestens die Vorderseite aus zwei miteinander verklebten Teilen des Kartons besteht, wobei ein erster der zwei Teile mit der Oberseite eine gemeinsame erste Kante bildet und ein zweiter der zwei Teile mit der Unterseite eine gemeinsame zweite Kante bildet. Erfindungsgemäss
- ist der Karton Wellkarton,
- weisen der erste Teil der Vorderseite eine Lasche, und der zweite Teil der Vorderseite einen Schlitz auf, und
- weist die Verpackung eine Aufreissperforation auf, die die Lasche und mindestens teilweise einen Teil der Oberseite (Deckelteil) umschliesst.

Die Aufreissperforation umschliesst die Lasche und den Deckelteil dergestalt, dass durch ein Aufreissen (entlang der Aufreissperforation) und Aufklappen des Deckelteils ein Öffnen der Verpackung erfolgt, wobei
- durch das Aufklappen des Deckelteils in eine Offenposition eine Öffnung in der Form des Deckelteils in der Oberseite entsteht, durch welche Öffnung das Tiefkühlprodukt aus dem Innenraum entnehmbar ist,
- durch ein Zurückklappen des Deckelteils in eine Verschlussposition die Öffnung wieder verschliessbar ist, wobei Lasche und Schlitz derart dimensioniert und angeordnet sind, dass in der Verschlussposition die Lasche in den Schlitz einsteckbar ist, und
- durch ein Einstecken der Lasche in den Schlitz der Deckelteil in der Verschlussposition fixierbar ist.

Gemäss einer Ausführungsform ist die Verpackung zur Aufnahme eines Tiefkühlprodukts ausgestaltet, welches als Pizza, Pinsa, Flammkuchen oder Lahmacun ausgestaltet ist. Optional ist das Tiefkühlprodukt dabei in Kunststoffolie verpackt.

Gemäss einer weiteren Ausführungsform der Verpackung ist der Deckelteil entlang einer Deckelkante mit der Rückseite der Verpackung verbunden, wobei diese Deckelkante eine Rillung, z. B. einen Rillschnitt, und/oder eine Abreissperforation aufweist. Im Falle einer Abreissperforation kann diese optional schwächer ausgeführt sein als die Aufreissperforation, d. h. die Abreissperforation leistet einen grösseren Widerstand beim Abreissen des Deckelteils als die Aufreissperforation beim Aufreissen.

Gemäss einer weiteren Ausführungsform der Verpackung besteht der Wellkarton zu mindestens 50% aus Frischfasern. In einer Ausführungsform ist der Frischfaseranteil 100%. Dies erhöht unter anderem die Hitzebeständigkeit. Optional kann der Wellkarton dabei mindestens bis 220° C hitzebeständig sein.

Gemäss einer weiteren Ausführungsform ist die Verpackung im wesentlichen quaderförmig. Optional ist dabei mindestens die Oberseite im wesentlichen quadratisch (optional auch die Unterseite).

Gemäss einer weiteren Ausführungsform sind eine Länge und eine Breite der Verpackung jeweils mindestens achtmal grösser als eine Höhe der Verpackung. In einer weiteren Ausführungsform sind die Länge und die Breite jeweils mindestens zehnmal grösser als die Höhe. In einer Ausführungsform unterscheidet sich die Länge um weniger als 10% von der Breite, insbesondere um weniger als 2%.

Gemäss einer weiteren Ausführungsform der Verpackung ist der Deckelteil so dimensioniert ist, dass das Tiefkühlprodukt unabhängig von seiner Ausrichtung (der des Tiefkühlprodukts) durch die entstehende Öffnung geführt werden kann.

Gemäss einer weiteren Ausführungsform der Verpackung umfasst der Deckelteil mindestens 80% der Fläche der Oberseite, insbesondere mindestens 90%.

Gemäss einer weiteren Ausführungsform der Verpackung umfasst der Deckelteil höchstens 98% der Fläche der Oberseite umfasst, insbesondere höchstens 95%.

Gemäss einer weiteren Ausführungsform der Verpackung umfasst der Deckelteil keine der Ecken der Oberseite. Dies erhöht vorteilhaft die Stabilität der Verpackung nach erfolgtem Aufreissen (und ggf. Abreissen) des Deckelteils.

Gemäss einer weiteren Ausführungsform der Verpackung sind die zwei Teile der Vorderseite derart angeordnet, dass der erste Teil den zweiten Teil von aussen zu mindestens 95% verdeckt.

Gemäss einer weiteren Ausführungsform der Verpackung bestehen mindestens zwei der weiteren Seiten aus jeweils zwei miteinander verklebten Teilen des Kartons, wobei jeweils ein erster der zwei Teile mit der Oberseite eine gemeinsame erste Kante bildet und jeweils ein zweiter der zwei Teile mit der Unterseite eine gemeinsame zweite Kante bildet. Optional können die jeweils zwei Teile der weiteren Seiten derart angeordnet sein, dass der jeweils erste Teil den jeweils zweiten Teil von aussen zu mindestens 95% verdeckt.

Gemäss einer weiteren Ausführungsform der Verpackung verläuft die Aufreissperforation teilweise entlang der Kanten der Oberseite zu den mindestens zwei weiteren Seiten, insbesondere entlang der Kanten der Oberseite mit den ersten Teilen der mindestens zwei weiteren Seiten.

Ein zweiter Aspekt der Erfindung betrifft ein verpacktes Tiefkühlprodukt, wobei das Tiefkühlprodukt in einer Verpackung gemäss dem ersten Aspekt der Erfindung verpackt ist. Optional kann das Tiefkühlprodukt dabei innerhalb eines Innenraums der Verpackung zusätzlich mit einer Kunststoffolie verpackt sein.

Gemäss einer Ausführungsform des Tiefkühlprodukts weist dieses eine flache Form auf (z.B. fladenförmig), wobei eine Höhe des Tiefkühlprodukts weniger als ein Zehntel einer Breite, einer Länge oder (insbesondere bei runden Formen) eines Durchmessers des Tiefkühlprodukts beträgt. Das Tiefkühlprodukt kann also insbesondere als Pizza, Pinsa, Flammkuchen oder Lahmacun ausgestaltet sein.

Gemäss einer weiteren Ausführungsform des Tiefkühlprodukts ist dieses dazu ausgestaltet, durch Erhitzen zubereitet zu werden. Dabei ist das Tiefkühlprodukt dazu ausgestaltet, zubereitet wieder in den Innenraum der Verpackung eingelegt zu werden (beispielsweise für den Weitertransport oder als Unterlage zum Verzehr), wobei das Tiefkühlprodukt und eine Öffnung in der Verpackung so dimensioniert sind, dass das Tiefkühlprodukt unabhängigvon seiner Ausrichtung durch die Öffnung in den Innenraum geführt werden kann.

Weitere Vorteile der vorliegenden Erfindung sind aus der detaillierten Beschreibung und den Zeichnungen ersichtlich.
- Fig. 1a-b: zeigen eine gattungsgemässe Verpackung für eine Tiefkühlpizza im geschlossenen und geöffneten Zustand;
- Fig. 2a-b: zeigen eine beispielhafte Ausführungsform der erfindungsgemässen Verpackung;
- Fig. 3: zeigt die Verpackung der Fig. 2a-b mit geöffnetem Deckel;
- Fig.4: zeigt ein Faltungsschema einer beispielhaften Ausführungsform der erfindungsgemässen Verpackung; und
- Fig. 5: zeigt die Verpackung der Fig. 3 mit entferntem Deckel.

Die Figuren 1a und 1b zeigen eine gattungsgemässe und generell bekannte Verpackung für eine Tiefkühlpizza. Figur 1a zeigt die Verpackung im geschlossenen Zustand. Die Verpackung ist im wesentlichen quaderförmig mit einer Oberseite 11 und einer Unterseite, die jeweils eine relativ grosse Oberfläche aufweisen, sowie einer Vorderseite 13, einer Rückseite und zwei weiteren Seiten 15, die jeweils kleinere Oberflächen aufweisen.

Ober- und Unterseite sind hier im wesentlichen quadratisch. Abhängig von den konkreten Dimensionen des enthaltenen Produkts können Ober- und Unterseite aber auch andere Formen aufweisen, insbesondere rechteckige oder polygonale.

Die Verpackung besteht in der Regel aus einem einzigen Stück gefaltetem und geklebtem Karton, wobei meist drei Seitenteile aus zwei miteinander verklebten Teilen des Kartons gebildet werden. Die zwei Teile sind jeweils derart miteinander verklebt, dass ein äusserer Teil einen inneren Teil von aussen im wesentlichen vollflächig verdeckt. Die Verpackung ist in der Regel bedruckt und informiert so über das jeweils enthaltene Produkt.

Figur 1b zeigt die gattungsgemässe Verpackung im geöffneten Zustand. Durch Auseinanderfalten der zwei miteinander verklebten Teile 13a, 13b der Vorderseite entsteht eine schmale Öffnung 18, die ausreicht, um das gefrorene Produkt aus dem Innenraum zu entnehmen. Wie in Figur 1b ersichtlich, weist ein erster Teil 13a der Vorderseite eine gemeinsame Kante mit der Oberseite 11 auf und ein zweiter Teil 13b mit der Unterseite.

Die Figuren 2a und 2b zeigen eine beispielhafte Ausführungsform der erfindungsgemässen Verpackung 10. Figur 2a zeigt eine Ansicht auf die Oberseite und Figur 2b auf die Unterseite der Verpackung 10.

Wie auch die Verpackung der Figuren 1a und 1b ist diese Verpackung 10 im wesentlichen quaderförmig und weist eine Oberseite 11 und eine Unterseite 12 mit jeweils einer relativ grossen Oberfläche auf, sowie eine Vorderseite 13, eine Rückseite und zwei weitere Seiten 15, 16 mit jeweils kleineren Oberflächen. Das heisst, die Länge L und die Breite B der Verpackung sind gleich oder ungefähr gleich, während die Höhe H deutlich geringer ist. Typischerweise sind L und B mindestens etwa zehnmal so gross wie H. Ober- und Unterseite 11, 12 sind auch hier im wesentlichen quadratisch, können in Abhängigkeit von den Dimensionen des enthaltenen Produkts aber auch andere Formen aufweisen, insbesondere rechteckige oder andere polygonale (z. B. drei-, fünf-, sechs- oder achteckige). Die Verpackung 10 besteht aus einem einzigen Stück gefaltetem und geklebtem Karton. Beispielsweise können drei ihrer Seiten aus zwei miteinander verklebten Teilen des Kartons gebildet werden, wobei die zwei Teile jeweils derart miteinander verklebt sein können, dass ein äusserer Teil einen inneren Teil von aussen im wesentlichen vollflächig verdeckt. Das Verpackungsmaterial ist vorzugsweise Wellkarton (Wellpappe) mit mindestens einer wellenförmigen Mittelschicht. Auch zwei oder mehr Wellenschichten sind möglich. Vorzugsweise kann der Wellkarton - bzw. zumindest diejenige Schicht, die den Innenraum umgibt und damit potentiell das Produkt kontaktiert - vollständig oder grösstenteils aus Frischfaser bestehen.

An den Kanten der Verpackung können Rillungen oder Rillschnitte in das Material eingebracht werden, wodurch sich das Material an diesen Stellen definierter und mit geringerem Kraftaufwand maschinell falten lässt. Bei einer Rillung wird dazu mechanisch eine Kerbe (Rille) in den Karton eingebracht. Bei einem Rillschnitt wird die Wellpappe hingegen teilweise durchschnitten, beispielsweise bis zur Materialmitte, um diesen Effekt zu erreichen.

Erfindungsgemäss weist die Verpackung 10 eine Aufreissperforation 20 auf, die mindestens auf der Oberseite 11 und vorzugsweise auch auf der Vorderseite 13 verläuft. Auf der Vorderseite 13 ist dabei eine Lasche 23 vorgesehen, die durch die Perforation 20 vom Rest der Vorderseite abtrennbar ist. Auf der Oberseite 10 verläuft die Perforation 20 derart, dass ein Grossteil der Oberseite 10 einen Deckelteil 21 bildet, der mit der Lasche 23 verbunden ist.

Figur 3 zeigt die beispielhafte Ausführungsform der erfindungsgemässen Verpackung 10 im geöffneten Zustand. Der Deckelteil 21 mit der Lasche 23 ist als Deckel nach oben aufklappt. Dabei wurde die Verpackung entlang der Aufreissperforation 20 aufgetrennt, sodass sich eine dem Deckelteil entsprechend grosse Öffnung in der Oberseite 11 bildet, durch welche das Produkt 1 einfach entnommen und wieder eingelegt werden kann. Die Lasche 23 kann beim Aufreissvorgang als Griff dienen. Vorteilhaft bleibt ein Teil der Oberseite 11 stehen, ist also kein Teil des Deckels 21. Dies dient der Stabilität der geöffneten Verpackung 10. Wie hier dargestellt, sollten insbesondere die Ecken der Oberseite 11 stehenbleiben. Um dies zu erreichen kann der Deckel 21, wie hier dargestellt, abgerundete Ecken haben, sich aber ansonsten bis zu den Kanten zu den Seitenteilen 13, 14, 15, 16 erstrecken.

Der Deckel21 ist im hier gezeigten Beispiel mit der Rückseite 14 der Verpackung über eine mittels Rillung oder Rillschnitt gebildete Kante 24 verbunden. Alternativ kann der Deckel 21 auch mit der verbleibenden Oberseite 11 verbunden sein. Dies erfordert dann eine zusätzliche Rillung bzw. einen zusätzlichen Rillschnitt auf der Oberseite 10, um eine einfache Aufklappbarkeit des Deckels 21 zu gewährleisten. Optional kann zusätzlich oder alternativ zu Rillung bzw. Rillschnitt entlang der Kante 24 auch eine Perforation eingebracht sein, die ein leichtes Abreissen des Deckels entlang der Kante 24 ermöglicht (Abreissperforation).

Um die Wiederverschliessbarkeit des Deckels 21 zu ermöglichen - beispielsweise für den Transport des zubereiteten Produkts 1 -, weist die Vorderseite 13 einen Schlitz 25 auf, in den die Lasche 23 einführbar ist. Durch die geöffnete Aufreissperforation 20 ist von aussen vorteilhaft sofort erkennbar, ob die Verpackung 10 bereits geöffnet wurde.

Figur 4 zeigt das Faltungsschema 30 der beispielhafte Ausführungsform der erfindungsgemässen Verpackung. Wie hier ersichtlich werden im gezeigten Beispiel drei Seiten aus zwei miteinander verklebten Teilen 13a,b, 15a,b, 16,a,b des Kartons gebildet, wobei die zwei Teile jeweils derart miteinander verklebt sein können, dass ein äusserer Teil einen inneren Teil von aussen im wesentlichen vollflächigverdeckt. Die inneren Teile 13b, 15b und 16b können vorzugsweise geringfügig breiter ausgeführt sein als die äusseren Teile 13a, 15a und 16a. Beispielsweise ist ein 30 mm hoher Innenraum geeignet zur Aufnahme einer üblichen Tiefkühlpizza. In diesem Fall können die inneren Teile 13b, 15b, 16b beispielsweise eine Breite (im zusammengefalteten Zustand Höhe) von 29 mm aufweisen, und die äusseren Teile 13a, 15a, 16a eine Breite von 28 mm.

Das Material ist vorzugsweise Wellkarton (Wellpappe) mit einer oder mehreren wellenförmigen Mittelschichten. Jede dieser Schichten erhöht sowohl die Stabilität der Verpackung als auch die Wärmeisolierung, vergrössert dabei aber Volumen und Masse der Verpackung. Jede Wellenschicht vergrössert die isolierende Luftschicht, die dazu beiträgt, die Temperatur innerhalb der Verpackung zu stabilisieren, wodurch das zubereitete Produkt länger warm bleibt, wenn es wieder in die Verpackung gelegt wird. Vorzugsweise kann der Wellkarton vollständig oder teilweise aus Frischfasern bestehen. Diese verleihen der Verpackung eine höhere Stabilität als recycelte Materialien, sind stärker hitzebeständig und habe eine höhere Geruchsdichtung, was zu einer erhöhten Lebensmittelsicherheit beiträgt, indem Frische und Qualität der Pizza länger erhalten bleiben, und während des Transports des zubereiteten Produkts in der wiederverschlossenen Verpackung eine eventuelle Geruchsbelästigung verhindert. In einer Ausführungsform kann das Material auch derart hitzebeständig sein (z. B. durch einen entsprechend hohen Anteil an Frischfasern), dass das Tiefkühlprodukt in der Verpackung (geöffnet oder geschlossen) oder auf dem abgerissenen Deckel zubereitet werden kann. Dies verhindert eine Verschmutzung des Backofens. Insbesondere sollte der verwendete Wellkarton dazu mindestens 15 Minuten bis 220°C hitzebeständig sein, vorzugsweise bis 250°C. Beispielsweise kann das Produkt auf dem abgerissenen Deckel zubereitet und anschliessend mit der Verpackung als Unterlage verzehrt werden (oder umgekehrt).

Um das maschinelle Falten des stabilen Wellkartons zu erleichtern, sind die in Figur 4 gezeigten Kanten vorzugsweise gerillt. Beispielsweise können Kanten zwischen Klebelaschen 31-34 und anderen Teilen eine einfache Rillung aufweisen, und alle anderen Kanten zwischen den verschiedenen Teilen einen Rillschnitt. Die Aufreissperforation 20 kann teilweise entlang der Kanten der Oberseite 11 verlaufen; dies ist hier gestrichelt dargestellt.

An der Kante 24 zwischen Oberseite 11 und Rückseite 14 fehlt diese Perforation 20 entweder ganz oder ist schwächer ausgeführt, um ein versehentliches vollständiges Abreissen des Deckels 21 beim Öffnen zu verhindern. Ein vollständiges Abreissen des Deckels 21 kann gewollt sein, um entweder die Verpackung 10 oder den Deckel 21 (oder beides) als Unterlage für die Zubereitung und/oder den Verzehr des Produkts zu Verwenden. Je nach Dicke des Wellkartons sind dazu eine Rillung oder ein Rillschnitt ausreichend, oder eine zusätzliche Abreissperforation (die optional schwächer ausgebildet ist als die Aufreissperforation) kann vorgesehen sein.

Figur 5 zeigt die Verpackung 10 mit abgerissenem Deckel. Das zubereitete Produkt 1' liegt auf der Unterseite 12 der Verpackung und kann direkt aus der geöffneten Verpackung gegessen werden. Vorzugsweise sollte die Verpackung dazu aus Wellkarton aus Frischfaser bestehen. Verglichen mit Karton aus Recyclingmaterial ist dieser stärker hitzebeständig und erhöht die Lebensmittelsicherheit. Das zubereitete Produkt 1' kann insbesondere eine heisse Pizza sein. Diese sind, wie hier beispielhaft dargestellt, traditionell rund, können aber auch oval oder eckig sein, insbesondere quadratisch. Wie unter Bezug auf Figur 4 beschrieben, ist der Deckel nach dem Öffnen entlang der Kante 24 mit der Rückseite 14 der Verpackung verbunden. Diese Kante ist entweder gerillt (z.B. mittels Rillschnitt), perforiert oder beides, so dass ein einfaches Abreissen des Deckels ermöglicht wird, ohne den Deckel oder den Rest der Verpackung 10 zu beschädigen. Vorzugsweise erfordert das Abreissen des Deckels etwas mehr Kraftaufwand als das Aufreissen entlang der Aufreissperforation, um ein unabsichtliches Abreissen des Deckels zu vermeiden. Die Unterseite 12 aus Wellpappe erzeugt auch im geöffneten Zustand eine (nach unten gerichtete) Wärmeisolierung, die es erlaubt, die Verpackung mit heissem Inhalt auf hitzeempfindlichen Oberflächen abzustellen. Dies erlaubt es beispielsweise auch, z. B. bei Fehlen eines Tischs oder einer anderen geeigneten Oberfläche, die Verpackung mit dem zubereiteten Produkt 1', ohne Gefahr sich zu verbrennen, im Sitzen auf den eigenen Oberschenkeln abzustellen. Die Seitenteile 13-16 verhindern das Verrutschen des Produkts 1', beispielsweise auf unebenen Oberflächen, sowie ggf. das Auslaufen von flüssigen Bestandteilen wie Fett oder Sauce. Die nach Entfernen des Deckels stehengebliebenen Teile der Oberseite 11 geben den Seitenteilen 13-16 Stabilität.

Die Erfindung wurde zwar anhand ihrer bevorzugten Ausführungsformen erläutert, doch es können weitere Änderungen und Variationen vorgenommen werden, ohne über den Umfang der vorliegenden Erfindung hinauszugehen. Die Patentansprüche decken auch solche Änderungen und Variationen ab.

## Patentansprüche

1. Verpackung (10), die zur Aufnahme eines flachen Tiefkühlprodukts (1), insbesondere Tiefkühlpizza, ausgestaltet ist, wobei die Verpackung
- eine Oberseite (11), eine Unterseite (12), eine Vorderseite (13), eine Rückseite (14) und mindestens zwei weitere Seiten (15, 16) aufweist, die einen Innenraum zur Aufnahme des Tiefkühlprodukts (1) bilden, und
- im wesentlichen aus einem einzigen Stück gefaltetem und geklebtem Karton besteht, wobei mindestens die Vorderseite (13) aus zwei miteinander verklebten Teilen (13a, 13b) des Kartons besteht, wobei ein erster (13a) der zwei Teile mit der Oberseite (11) eine gemeinsame erste Kante bildet und ein zweiter (13b) der zwei Teile mit der Unterseite (12) eine gemeinsame zweite Kante bildet,
**dadurch gekennzeichnet, dass**
- der Karton Wellkarton ist;
- der erste Teil (13a) der Vorderseite eine Lasche (23), und der zweite Teil (13b) der Vorderseite einen Schlitz (25) aufweist;
- die Verpackung (10) eine Aufreissperforation (20) aufweist, die die Lasche (23) und mindestens teilweise einen Deckelteil (21) der Oberseite (11) umschliesst, sodass durch ein Aufreissen entlang der Aufreissperforation (20) und Aufklappen des Deckelteils (21) ein Öffnen der Verpackung (10) erfolgt, wobei
- durch das Aufklappen des Deckelteils (21) in eine Offenposition eine Öffnung in der Form des Deckelteils in der Oberseite (11) entsteht, durch welche Öffnung das Tiefkühlprodukt (1) aus dem Innenraum entnehmbar ist,
- durch ein Zurückklappen des Deckelteils (21) in eine Verschlussposition die Öffnung wieder verschliessbar ist, wobei Lasche (23) und Schlitz (25) derart dimensioniert und angeordnet sind, dass in der Verschlussposition die Lasche in den Schlitz einsteckbar ist, und
- durch ein Einstecken der Lasche (23) in den Schlitz (25) der Deckelteil (21) in der Verschlussposition fixierbar ist.

2. Verpackung (10) nach Anspruch 1, wobei das Tiefkühlprodukt (1) ausgestaltet ist als:
- Pizza,
- Pinsa,
- Flammkuchen, oder
- Lahmacun,
insbesondere wobei das Tiefkühlprodukt (1) in Kunststoffolie verpackt ist.

3. Verpackung (10) nach Anspruch 1 oder Anspruch 2, wobei der Deckelteil (21) entlang einer Deckelkante (24) mit der Rückseite verbunden ist, wobei die Deckelkante (24)
- eine Rillung aufweist, insbesondere einen Rillschnitt, und/oder
- eine Abreissperforation aufweist, insbesondere wobei die Abreissperforation schwächer ausgeführt ist als die Aufreissperforation (20).

4. Verpackung (10) nach einem der vorangehenden Ansprüche, wobei der Wellkarton zu mindestens 50%, insbesondere zu 100%, aus Frischfasern besteht, insbesondere wobei der Wellkarton mindestens bis 220° C hitzebeständig ist.

5. Verpackung (10) nach einem der vorangehenden Ansprüche, wobei die Verpackung im wesentlichen quaderförmig ist, insbesondere wobei die Oberseite (11) im wesentlichen quadratisch ist.

6. Verpackung (10) nach einem der vorangehenden Ansprüche, wobei eine Länge (L) und eine Breite (B) der Verpackung jeweils mindestens achtmal, insbesondere mindestens zehnmal, grösser sind als eine Höhe (H) der Verpackung.

7. Verpackung (10) nach Anspruch 6, wobei die Länge (L) sich um weniger als 10% von der Breite (B) unterscheidet, insbesondere um weniger als 2%.

8. Verpackung (10) nach einem der vorangehenden Ansprüche, wobei der Deckelteil (21) so dimensioniert ist, dass das Tiefkühlprodukt (1) unabhängig von seiner Ausrichtung durch die entstehende Öffnung geführt werden kann.

9. Verpackung (10) nach einem der vorangehenden Ansprüche, wobei der Deckelteil (21)
- mindestens 80% der Fläche der Oberseite (11) umfasst, insbesondere mindestens 90%, und/oder
- höchstens 98% der Fläche der Oberseite (11) umfasst, insbesondere höchstens 95%.

10. Verpackung (10) nach einem der vorangehenden Ansprüche, wobei der Deckelteil (21) keine der Ecken der Oberseite (11) umfasst.

11. Verpackung (10) nach einem der vorangehenden Ansprüche, wobei die zwei Teile (13a, 13b) der Vorderseite (13) derart angeordnet sind, dass der erste Teil (13a) den zweiten Teil (13b) von aussen zu mindestens 95% verdeckt.

12. Verpackung (10) nach einem der vorangehenden Ansprüche, wobei mindestens zwei der weiteren Seiten (15, 16) aus jeweils zwei miteinander verklebten Teilen (15a, 15b, 16a, 16b) des Kartons bestehen, wobei jeweils ein erster (15a, 16a) der zwei Teile mit der Oberseite (11) eine gemeinsame erste Kante bildet und jeweils ein zweiter (15b, 16b) der zwei Teile mit der Unterseite (12) eine gemeinsame zweite Kante bildet, insbesondere wobei
- die jeweils zwei Teile (15a, 15b, 16a, 16b) der weiteren Seiten (15, 16) derart angeordnet sind, dass der jeweils erste Teil (15a, 16a) den jeweils zweiten Teil (15b, 16b) von aussen zu mindestens 95% verdeckt; und/oder
- die Aufreissperforation (20) teilweise entlang der Kanten der Oberseite (11) mit den ersten Teilen (15a, 16a) der mindestens zwei weiteren Seiten (15, 16) verläuft.

13. Verpacktes Tiefkühlprodukt (1), wobei das Tiefkühlprodukt in einer Verpackung (10) nach einem der vorangehenden Ansprüche verpackt ist, insbesondere wobei das Tiefkühlprodukt (1) innerhalb eines Innenraums der Verpackung (10) zusätzlich mit einer Kunststoffolie verpackt ist.

14. Verpacktes Tiefkühlprodukt (1) nach Anspruch 13, aufweisend eine flache Form, wobei eine Höhe des Tiefkühlprodukts (1) weniger als ein Zehntel einer Breite, einer Länge oder eines Durchmessers des Tiefkühlprodukts (1) beträgt, insbesondere wobei das Tiefkühlprodukt als
- Pizza,
- Pinsa,
- Flammkuchen oder
- Lahmacun
ausgestaltet ist.

15. Verpacktes Tiefkühlprodukt (1) nach Anspruch 13 oder Anspruch 14, dazu ausgestaltet, durch Erhitzen zubereitet zu werden, wobei das Tiefkühlprodukt dazu ausgestaltet ist, als zubereitetes Tiefkühlprodukt (1') wieder in einen Innenraum der Verpackung (10) eingelegt zu werden, wobei das Tiefkühlprodukt (1) und eine Öffnung in der Verpackung so dimensioniert sind, dass das Tiefkühlprodukt (1) unabhängig von seiner Ausrichtung durch die Öffnung in den Innenraum geführt werden kann.
